# EUROPÄISCHE PATENTSCHRIFT

(11) **EP 1 789 363 B1**
(45) Veröffentlichungstag und Bekanntmachung des Hinweises auf die Patenterteilung: **11.02.2009**
(21) Anmeldenummer: 04764756.5
(22) Anmeldetag: 02.09.2004
(51) Int. Cl.: C01B 31/00, B02C 23/32, B02C 13/14, B07B 9/00

(54) **VERFAHREN ZUM AUFBEREITEN VON KOHLE-TROCKENSTOFF FÜR DIE HERSTELLUNG VON ELEKTRODEN**
METHOD FOR PREPARING A CARBON SICCATIVE FOR PRODUCING ELECTRODES
PROCEDE DE TRAITEMENT D'UN SICCATIF AU CARBONE POUR PRODUIRE DES ELECTRODES

(43) Veröffentlichungstag der Anmeldung: 30.05.2007
(73) Patentinhaber: Claudius Peters Technologies GmbH, 21614 Buxtehude (DE)
(72) Erfinder: THIEL, Jens-Peter, 21640 Horneburg (DE); MÖLLER, Thore, 21682 Stade (DE)
(74) Vertreter: Riesenberg, Axel
(86) Internationale Anmeldenummer: PCT/EP2004/009798
(87) Internationale Veröffentlichungsnummer: WO 2006/024315

(56) Entgegenhaltungen:
- DE-A1- 4 122 062
- US-B1- 6 194 067
- DATABASE CA [Online] CHEMICAL ABSTRACTS SERVICE, COLUMBUS, OHIO, US; 5. November 1996 (1996-11-05), GALK, J. ET AL: "Classifier mills for coal grinding and drying" XP002337379 gefunden im STN Database accession no. 125:252518 & PROCEEDINGS - ANNUAL INTERNATIONAL PITTSBURGH COAL CONFERENCE , 12TH, 567-572 CODEN: PICNE4; ISSN: 1075-7961, 1995,

## Beschreibung

Elektroden, die vornehmlich für elektro-metallurgische Prozesse verwendet werden, werden durch Verpressen von körnigen Kohlenstoffmassen (Trockenstoff) unter Zusatz von Pech als Bindemittel hergestellt. Die Elektrodenqualität hängt entscheidend davon ab, daß im Trockenstoff ein vorbestimmtes Korngrößenspektrum eingehalten wird. Grobkorn, Mittelkorn und Feinkorn müssen je nach Art der Elektrode und des Rohstoffs in bestimmten Verhältnismengen darin vertreten sein. Von besonderer Bedeutung ist dabei die Einhaltung einer vorgegebenen Qualität des Feinguts. Darunter fällt im Zusammenhang der Erfindung hauptsächlich der sogenannte Staubanteil, dessen mittlere Korngröße in der Regel bei 30 bis 60 µm entsprechend einer spezifischen Oberfläche von 5000 bis 2000 cm²/g liegt.

Bei bekannten Herstellungsverfahren (DE-A-4122062) werden die einzelnen Fraktionen gebrochen bzw. gemahlen und schließlich klassiert und in gesonderten Dosiersilos abgelegt, um daraus nach der jeweiligen Rezeptur in einem gewünschtem Verhältnis abgezogen zu werden. Die Staubfraktion wird gesondert in einer Rohrmühle (Kugelmühle) gemahlen und homogenisiert, bevor sie gleichfalls in Dosiersilos abgelegt wird. Dieses Verfahren hat den Nachteil, daß es nur sehr schwerfällig verändert werden kann, wenn eine Rezepturänderung oder Schwankungen in der Qualität des Rohmaterials eine Anpassung verlangen. Bei der Einstellung der Staubeigenschaften in Abhängigkeit von der Mahlbarkeit des Kokses und den jeweiligen wechselnden Anforderungen wird das bekannte Verfahren im Start/Stop-Betrieb durchgeführt, was zu unregelmäßiger Staubqualität hinsichtlich des Durchsatzes, der Feinheit und der spezifischen Oberfläche führt. Dies hat unterschiedlichen Pechbedarf und unerwünscht schwankende physikalische Eigenschaften der Elektroden zur Folge.

Der Erfindung liegt daher die Aufgabe zugrunde, ein Verfahren zu schaffen, das im Hinblick auf die Erreichung bestimmter Eigenschaften der staubförmigen bzw. feinkörnigen Zielfraktion leichter beeinflußbar ist.

Die erfindungsgemäße Lösung besteht darin, daß zum Mahlen der Staubfraktion eine Mühle-Sichter-Kombination mit während des Betriebs kontinuierlich verstellbarer Korngröße verwendet wird. Besonders bewährt hat sich die Verwendung einer Wälzmühle mit integriertem Sichter, bei der der Mahldruck und vorzugsweise die Mühlendrehzahl und der Luftdurchsatz durch die Mühle und den Sichter verstellbar sind. Als Sichter wird vorzugsweise ein dynamischer Sichter verwendet, bei dem zum Zwecke der Verstellung der Korngrenzen die Drehzahl verstellbar sein sollte.

Unter einer Mühle-Sichter-Kombination wird eine solche Funktionsverbindung einer Mühle mit einem Sichter verstanden, bei der das vom Sichter ausgesonderte Überkorn in die Mühle zurückgeführt wird. Diese Kombination erlaubt eine besonders feine Einstellung ohne wesentliche Totzeichen, weil sowohl auf die Eigenschaften des Sichters als auch auf diejenigen der Mühle Einfluß genommen werden kann. Man erreicht damit die kontinuierliche Herstellung vorgegebener Staubmengen beliebiger Feinheiten bei unterschiedlicher Mahlbarkeit durch Anpassung der Drehzahl, des Anpreßdrucks, der Systemluftmenge und/oder der Sichterdrehzahl.

Zur Berücksichtigung unterschiedlicher Härten des Rohguts kann der Mahldruck verstellt werden. Da der als Rohmaterial größtenteils verwendete Petrolkoks ungewöhnlich hart ist, wird der Mahldruck zwei- bis dreimal so hoch eingestellt wie bei üblicher Kohlemahlung. Die Systemluftmenge, d.h. die Stärke des Luftstroms, der das ermahlene Feingut aus der Mahlzone emporträgt zum Sichter, kann geringer eingestellt werden, wenn geringere maximale Korngröße gewünscht wird, und umgekehrt. Die maximale Korngröße kann auch durch die Drehzahl des dynamischen Sichters beeinflußt werden. Je nach Typ des Sichters können weitere Parameter zur Beeinflussung der Korngröße hinzutreten.

Bei dem Sichter handelt es sich vorzugsweise um einen bekannten dynamischen Typ, bei welchem der mit vermahlenem Gut beladene Luftstrom der Mühle von außen nach innen durch einen Ring von tangential angeordneten Leitschaufeln geführt und dadurch in Kreisbewegung versetzt wird. Weiter innen erreicht er auf einer Spiralbahn einen Drehkorb, der mit einer einstellbaren Drehzahl betrieben wird. Die feinen Partikeln durchdringen die Spalten des Drehkorbs mit dem Luftstrom, während die gröberen wieder nach außen geschleudert werden, um in dem Raum zwischen Leitschaufeln und Drehkorb nach unten zu sinken und von dort dem Mahlprozeß wieder zugeführt zu werden. Das Feingut verläßt den Sichter mit dem Luftstrom, wobei sich seine Feinheit über die Einstellung der Drehkorb-Drehzahl und die Stärke des Luftstroms bestimmen läßt.

Da auf Schwankungen in der Qualität des Rohmaterials rasch und kontinuierlich während des Betriebs reagiert werden kann und da der gewünschte Korngrößenbereich kontinuierlich genau eingehalten werden kann, bedarf das so gewonnene und dem Luftstrom in bekannter Weise kontinuierlich entnommene Feingut keiner nachträglichen Homogenisierung mehr. Es kann kontinuierlich unmittelbar einem Silo zugeführt werden, aus dem es unmittelbar oder mittelbar vorzugsweise kontinuierlich zur Verwendung entnommen wird. Dieses Silo kann auch kleiner als bisher üblich dimensioniert werden, weil keine Mühlenumstellzeiten bei Qualitätsänderung berücksichtigt werden müssen. Auch wenn Parameter des Mahl- oder Sichtvorgangs aufgrund von Qualitätsänderungen des Rohmaterials oder Änderungen der Rezeptur angepaßt werden müssen, kann die Mühle-Sichter-Kombination kontinuierlich weiterbetrieben werden. Falls eine grundlegende Rezepturänderung notwendig wird, kann die Umstellung in wenigen Minuten erfolgen. Das in der Umstellungsphase ggf. anfallende, der Zielqualität nicht entsprechende Produkt kann kurzzeitig zwischensiliert und anschließend der Mühle wieder zugeführt werden. Der kontinuierliche Betrieb wird dadurch praktisch nicht unterbrochen. Der Umschaltvorgang erfolgt vorzugsweise rechnergesteuert, wobei programmierte Übersteuerungen eingesetzt werden, um den Anfall an Zwischenprodukt (Abmahlverlust) zu vermeiden oder zu minimieren. Das etwa als Abmahlverlust anfallende Produkt wird in einem Zwischensilo aufgefangen und dem Aufgabegut vorzugsweise rechnergesteuert so beigemischt, daß keine umweltbelastenden Produktabfälle entstehen.

Alle Typen von Wälzmühlen (Kugelringmühlen, Walzentellermühlen, Walzenschüsselmühlen bis hin zu Einwalzenmühlen) können zum Einsatz kommen. Alle mahlbaren Kohlenstoffträger bis hin zu den härtesten Petrolkoksen können verarbeitet werden. Es können die Trockenstoffe für alle Typen von Elektroden mit unterschiedlichsten Anforderungen an Härte und Feinheit zubereitet werden. Die Bandbreite der erzeugbaren Körnungen ist sehr groß. Sie liegt vorzugsweise im Bereich von 1.000 bis 10.000 cm²/g.

Während es bislang erforderlich war, verschiedene Fraktionen zeitversetzt zu erzeugen und das Produkt in gesonderten Silos zwischen zu lagern, besteht der wesentliche Vorteil der Erfindung darin, daß der Mahlvorgang kontinuierlich und zeitgleich in den Produktionsvorgang eingeschaltet werden kann. Da die Silierung teils vermieden, teils erleichtert wird und insbesondere große Silos vermieden werden, wird das bisher häufig äußerst störende Problem der Segregation unterschiedlicher Körnung innerhalb der Silos vermieden.

## Patentansprüche

1. Verfahren zum Aufbereiten von Kohle-Trockenstoff für die Herstellung von Elektroden, bei dem Fraktionen unterschiedlicher Körnung hergestellt und in einem vorbestimmten Verhältnis gemischt werden und bei dem die Fraktionen mindestens eine staubförmige bis feinkörnige Fraktion umfassen, die auf eine vorbestimmte, einstellbare Korngröße gemahlen wird, **dadurch gekennzeichnet, daß** zum Mahlen der staubförmigen bis feinkörnigen Fraktion eine Mühle-Sichter-Kombination mit während des Betriebs kontinuierlich verstellbarer Korngröße verwendet wird.

2. Verfahren nach Anspruch 1, **dadurch gekennzeichnet, daß** als Mühle-Sichter-Kombination eine Wälzmühle mit integriertem Sichter verwendet wird.

3. Verfahren nach Anspruch 2, **dadurch gekennzeichnet, daß** der Mahldruck der Mühle verstellt wird.

4. Verfahren nach Anspruch 2, **dadurch gekennzeichnet, daß** die Drehzahl des Mühlenantriebs verstellt wird.

5. Verfahren nach Anspruch 2, **dadurch gekennzeichnet, daß** der Luftdurchsatz der Mühle und des Sichters verstellt wird.

6. Verfahren nach Anspruch 1 oder 2, **dadurch gekennzeichnet, daß** ein dynamischer Sichter verwendet wird.

7. Verfahren nach Anspruch 6, **dadurch gekennzeichnet, daß** die Drehzahl des Sichters verstellt wird.

8. Verfahren nach einem der Ansprüche 1 bis 7, **dadurch gekennzeichnet, daß** die Mühle-Sichter-Kombination während des kontinuierlichen Betriebs etwaigen Qualitätsschwankungen des Rohmaterials oder Rezepturänderungen angepaßt wird.

## Claims

1. A method for preparing a carbon siccative for producing electrodes, in which fractions of different granulation are produced and are mixed in a predetermined ratio, and in which the fractions comprise at least one dust-like to fine-grained fraction which is ground to a predetermined adjustable grain size, **characterized in that** a mill/sifter combination with a grain size continuously adjustable during operation is used for grinding the dust-like to fine-grained fraction.

2. The method as claimed in claim 1, **characterized in that** the mill/sifter combination used is a roller grinding mill with an integrated sifter.

3. The method as claimed in claim 2, **characterized in that** the grinding pressure of the mill is adjusted.

4. The method as claimed in claim 2, **characterized in that** the rotational speed of the mill drive is adjusted.

5. The method as claimed in claim 2, **characterized in that** the air throughput of the mill and of the sifter is adjusted.

6. The method as claimed in claim 1 or 2, **characterized in that** a dynamic sifter is used.

7. The method as claimed in claim 6, **characterized in that** the rotational speed of the sifter is adjusted.

8. The method as claimed in one of claims 1 to 7, **characterized in that** the mill/sifter combination is adapted to any fluctuations in the quality of the raw material or to recipe changes during continuous operation.

## Revendications

1. Procédé de préparation d'un siccatif au carbone pour la production d'électrodes, dans lequel des fractions de granulométries différentes sont produites et mélangées dans un rapport prédéterminé et dans lequel les fractions comptent parmi elles une fraction, allant de poussière à granulométrie fine, qui est moulue à une granulométrie prédéterminée réglable, **caractérisé en ce qu'**une combinaison moulin-tamis à granulométrie réglable en continu pendant le fonctionnement est utilisée pour moudre la fraction allant de poussière à granulométrie fine.

2. Procédé selon la revendication 1, **caractérisé en ce qu'**un moulin à cylindres avec un tamis intégré est utilisé comme combinaison moulin-tamis.

3. Procédé selon la revendication 2, **caractérisé en ce que** la pression de mouture du moulin est modifiée.

4. Procédé selon la revendication 2, **caractérisé en ce que** la vitesse de rotation de l'entraînement du moulin est modifiée.

5. Procédé selon la revendication 2, **caractérisé en ce que** le débit d'air du moulin et du tamis est modifié.

6. Procédé selon la revendication 1 ou 2, **caractérisé en ce qu'**un tamis dynamique est utilisé.

7. Procédé selon la revendication 6, **caractérisé en ce que** la vitesse de rotation du tamis est modifiée.

8. Procédé selon l'une des revendications 1 à 7, **caractérisé en ce que** la combinaison moulin-tamis est adaptée, au cours du fonctionnement continu, à certaines variations de qualité du matériau brut ou à des changements de formulation.
